# EUROPÄISCHE PATENTANMELDUNG

(11) **EP 1 836 925 A1**
(43) Veröffentlichungstag der Anmeldung: **26.09.2007**
(21) Anmeldenummer: 06006067.0
(22) Anmeldetag: 24.03.2006
(51) Int. Cl.: A47B 3/08

(54) **Tisch-Einheit mit drehbarem Fussträger**

(71) Anmelder: Dauphin Entwicklungs- u. Beteiligungs GmbH, 91217 Hersbruck (DE)
(72) Erfinder: Dauphin, Elke, 91217 Hersbruck (DE)
(74) Vertreter: Lösch, Christoph Ludwig Klaus

(57) **Zusammenfassung**

Die Erfindung betrifft eine Tisch-Einheit 1 mit mindestens einer Tischplatte 2 und mit mindestens einem an dieser vorgesehenen Verbindungselement 3, wobei das Verbindungselement 3 an der Unterseite der Tischplatte 2 angebracht ist, sowie mit mindestens einem Fußgestell 4 zur Abstützung der Tischplatte 2, welches mindestens ein Standbein 5 aufweist, das mit einem Fußträger 6 drehbar verbunden ist, wobei der Fußträger 6 in mehreren Winkelpositionen gegenüber dem Standbein 5 arretierbar ist.

## Beschreibung

Die Erfindung betrifft eine Tisch-Einheit mit mindestens einer Tischplatte, welche mindestens ein daran angebrachtes Verbindungselement besitzt, welches an der Unterseite der Tischplatte angebracht ist und ferner ein Fußgestell zur Abstützung der Tischplatte aufweist.

Der Erfindung liegt die Aufgabe zugrunde, eine Tisch-Einheit anzubieten, die auf besonders vielfältige Art und Weise, insbesondere zu Lagerzwecken, verstellbar ist.

Diese Aufgabe wird durch eine Tisch-Einheit mit den Merkmalen des Patentanspruchs 1 gelöst. Vorteilhafte Ausführungsformen der Tisch-Einheit werden in den Unteransprüchen beschrieben.

Die erfindungsgemäße Tisch-Einheit besitzt mindestens ein Standbein, das mit einem Fußträger drehbar verbunden ist, wobei der Fußträger in mehreren insbesondere definierten Winkelpositionen gegenüber dem Standbein arretierbar ist.

Hierdurch kann bei einer Überführung der Tisch-Einheit von einem Gebrauchszustand in einen Lagerungszustand eine Veränderung der Winkelposition des Fußträgers gegenüber dem Standbein vorgenommen werden, wodurch je nach Lagerwunsch und Lagerbedingungen z.B. eine Stapelung mehrerer Tisch-Einheiten oder eine Verschiebung mehrerer benachbarter Tisch-Einheiten ineinander durchführbar ist.

Gemäß einer vorteilhaften Ausführungsform ist der Fußträger in genau drei Winkelpositionen gegenüber dem Standbein arretierbar, wodurch der Benutzer bei der Überführung der Tisch-Einheit vom Gebrauchszustand in den angestrebten Lagerungszustand einen einfachen Wechsel zwischen den drei definierten Winkelpositionen gegenüber dem Standbein vornehmen kann.

Nach einer vorteilhaften Ausführungsform kann der Fußträger in genau drei um jeweils 45° zueinander versetzten Winkelpositionen gegenüber dem Standbein arretiert werden.

Hierdurch ergeben sich drei definierte Möglichkeiten für den Benutzer, die Tisch-Einheit vom Gebrauchszustand in den Lagerungszustand zu überführen.

Nach einer weiteren vorteilhaften Ausführungsform ist der Fußträger über eine Verriegelungsvorrichtung gegenüber dem Standbein arretierbar, so daß keine unbeabsichtigte Bewegung des Fußträgers gegenüber dem Standbein stattfinden kann.

Insbesondere durch eine integrierte Verriegelungsvorrichtung im Standbein kann die Tisch-Einheit durch Betätigung der Verriegelungsvorrichtung komfortabel durch den Benutzer vom Gebrauchszustand in verschiedene gewünschte Lagerungszustände überführt werden.

Gemäß einer weiteren Ausführungsform ist das Standbein insbesondere im oberen Bereich mit einem drehbaren Querträger verbunden, der durch Drehung gegenüber dem Standbein mit dem an der Tischplatte angebrachte Verbindungselement verbindbar ist.

Durch Anbringung oder Lösung des Querträgers bzw. durch Verbindung von Querträger und Verbindungselement sowie Lösung von Querträger und Verbindungselement kann über den Querträger im verbundenen Zustand eine Abstützung der Tischplatte und im nicht-verbundenen Zustand ein Abklappen der Tischplatte, z.B. ein Heranklappen an das Standbein zur Überführung in den Lagerungszustand durchgeführt werden.

Nach einer weiteren vorteilhaften Ausführungsform ist der Querträger in genau zwei Winkelpositionen über eine Rastverbindung komfortabel gegenüber dem Standbein lösbar fixierbar, wodurch bei der Überführung vom Gebrauchszustand in den Lagerungszustand eine besonders einfache Bedienung erreicht wird.

Gemäß einer weiteren Ausführungsform ist die Tischplatte über eine weitere Verriegelungsvorrichtung in einer an das Standbein herangeklappten Winkelposition zur Erzielung eines Lagerungszustandes heranklappbar.

Die Erfindung ist anhand eines Ausführungsbeispiels in den Zeichnungsfiguren weiter erläutert. Es zeigen:
- Fig. 1: eine Gesamtansicht der Tisch-Einheit im Gebrauchszustand,
- Fig. 2: eine Gesamtansicht mehrerer Tisch-Einheiten im gestapelten Lagerungszustand,
- Fig. 3: eine Gesamtansicht mehrerer Tisch-Einheiten im ineinander verschobenen Lagerungszustand,
- Fig. 4: eine perspektivische Einzelansicht eines Fußgestells mit einer Detailansicht X,
- Fig. 5: eine Seitenansicht des Fußgestells mit aufgestelltem Verbindungselement,
- Fig. 6: eine Ansicht der Unterseite des Fußgestells,
- Fig. 7: ein Schnitt A-A von Fig. 5,
- Fig. 8: ein Schnitt B-B von Fig. 6,
- Fig. 9: eine Detailansicht Y von Fig. 7,
- Fig. 10: eine Detailansicht Z von Fig. 8 sowie
- Fig. 11: eine Seitenansicht des Fußgestells mit angeklapptem Verbindungselement

Fig. 1 zeigt eine Tisch-Einheit 1 mit einer Tischplatte 2 und Fußgestellen 4, 4' mit Fußträgern 6, 6', die in mehreren definierten Winkelpositionen gegenüber Standbeinen 5, 5' arretierbar ist. Fig. 1 zeigt dabei die Tisch-Einheit 1 in der Gebrauchsstellung.

Fig. 2 zeigt mehrere benachbarte Tisch-Einheiten 1, 1', 1" mit abgeklappten Tischplatten 2, 2' und 2" im Lagerungszustand, wobei - verglichen mit dem Gebrauchszustand gemäß Fig. 1 - die jeweiligen Fußträger 6 und 6' gegenüber der Stellung gemäß Fig. 1 um 90° verdreht ist, so daß benachbarte übereinander liegende Fußträger 6 bzw. 6' benachbarter aufeinander gestapelter Tisch-Einheiten 1 direkt übereinander angeordnet sind und damit benachbarte Tisch-Einheiten 1 gestapelt werden können.

Fig. 3 zeigt einen weiteren Lagerungszustand benachbarter Tisch-Einheiten 1 mit abgeklappten Tischplatten 2, 2' und 2", wobei die Fußträger 6 bzw. 6' gegenüber der Stellung nach Fig. 1 um insbesondere 45° verdreht sind, wodurch direkt benachbart zueinander angeordnete Tisch-Einheiten 1 mit abgeklappten Tischplatten 2 direkt benachbart gestaffelt sowie auf den Rollen verschiebbar aufgestellt werden können, ohne daß ein seitlicher Versatz benachbarter Tischplatten 2 auftritt.

Fig. 4 zeigt eine Einzelansicht eines Fußgestells 4 (ohne Tischplatte 2), mit Verbindungselement 3, das (in Fig. 1 - 3 nicht einsehbar) an der Unterseite der Tischplatte 2 angebracht ist sowie einem Querträger 9, der über eine Verbindung, insbesondere eine Rastverbindung, in eine Vertiefung 11 (vgl. Fig. 10) des Verbindungselements 3 lösbar eingreift

An der Unterseite des Fußgestells 4 ist am unteren Ende des Standbeins 5 der Fußträger 6 z.B. mit Rollen 13 angebracht, wobei eine Verriegelungsvorrichtung 7 (hier als Schalter ausgebildet - vgl. Einzelheit X) vorgesehen ist und bei Betätigung der Verriegelungsvorrichtung 7 in Richtung 12 eine Entriegelung des Fußträgers 6 zur Änderung der Winkelposition des Fußträgers 6 gegenüber dem Standbein 5 vorgenommen werden kann, wie dies z.B. bei der Überführung vom Gebrauchszustand in einen Lagerungszustand erwünscht ist.

Fig. 5 und 6 zeigen eine Seitenansicht und eine Ansicht von unten des Fußgestells 4 gemäß Fig. 4, wobei auch bei den folgenden Figuren identische Teile mit identischen Bezugszeichen benannt sind.

Durch Betätigung der weiteren Verriegelungsvorrichtung 10 am oberen Ende des Fußgestells 4 kann nach einem Herauslösen des Querträgers 9 aus dem Verbindungsbereich mit dem Verbindungselement 3 eine Entriegelung des Verbindungselements 3 erreicht werden und dieses kann (mit der nicht abgebildeten Tischplatte 2) in Richtung 14 an das Standbein 5 des Fußgestells 4 herangeklappt werden (vgl. Fig. 11).

Fig. 7 und 8 zeigen weitere Einzelheiten des Innenaufbaus der Tisch-Einheit 1.

Aus Fig. 9 geht hervor, daß die Verriegelungsvorrichtung 7 ein Federelement 8 aufweist, in Richtung 12 verschiebbar ist und hierdurch durch Herauslösen eines Schaltstiftes 15 aus einer Vertiefung 16 des Fußträgers 6 eine Entriegelung des Fußträgers 6 gegenüber dem Standbein 5 stattfindet und der Fußträger 6 innerhalb des Standbeins 5 verdreht werden kann und z.B. aus der Gebrauchsposition gemäß Fig. 1 in eine Lagerungsposition gemäß Fig. 2 oder 3 überführbar ist.

Fig. 10 zeigt einen formschlüssigen Eingriff des Querträgers 9 in das Verbindungselement 3.

Fig. 11 zeigt eine Einzelansicht eines Fußgestells 4 (ohne Tischplatte 2), mit angeklapptem Verbindungselement 3 und gegenüber Fig. 4 verdrehtem Fußträger 6.

Generell ermöglicht die erfindungsgemäße Tisch-Einheit 1 eine besonders komfortable Überführung der Tisch-Einheit 1 von einem Gebrauchszustand in mehrere, insbesondere zwei, besonders vorteilhafte handhabbare Lagerungszustände, nämlich eine Stapelung benachbarter Tischplatten 2 ohne seitlichen Versatz der Tischplatten 2 sowie ein Ineinanderverschieben senkrechtstehender Tischplatten ebenfalls ohne seitlichen Versatz der Tischplatten 2 zueinander.

Hierdurch kann eine besonders vielseitige und raumsparende Lagerung mehrerer Tisch-Einheiten 1 realisiert werden.

### BEZUGSZEICHEN

- 1: Tisch-Einheit
- 2: Tischplatte
- 3: Verbindungselement
- 4: Fußgestell
- 5: Standbein
- 6: Fußträger
- 7: Verriegelungsvorrichtung
- 8: Federelement
- 9: Querträger
- 10: weitere Verriegelungsvorrichtung
- 11: Vertiefung
- 12: Richtung
- 13: Rollen
- 14: Richtung
- 15: Schaltstift
- 16: Vertiefung

## Patentansprüche

1. Tisch-Einheit (1)
a) mit mindestens einer Tischplatte (2),
i) mit mindestens einem an dieser vorgesehenen Verbindungselement (3),
ii) wobei das Verbindungselement (3) an der Unterseite der Tischplatte (2) angebracht ist,
b) mit mindestens einem Fußgestell (4) zur Abstützung der Tischplatte (2), welches aufweist,
i) mindestens ein Standbein (5), das
ii) mit einem Fußträger (6) drehbar verbunden ist, wobei der Fußträger (6) in mehreren definierten Winkelpositionen gegenüber dem Standbein (5) arretierbar ist.

2. Tisch-Einheit nach Anspruch 1, wobei der Fußträger (6) in genau drei Winkelpositionen gegenüber dem Standbein (5) arretierbar ist.

3. Tisch-Einheit nach Anspruch 2, wobei der Fußträger (6) in genau drei um 45° zueinander versetzten Winkelpositionen gegenüber dem Standbein (5) arretierbar ist.

4. Tisch-Einheit nach einem der Ansprüche 1 - 3, wobei der Fußträger (6) über eine Verriegelungsvorrrichtung (7) gegenüber dem Standbein (5) arretierbar ist.

5. Tisch-Einheit nach Anspruch 4, wobei die Verriegelungsvorrichtung (7) einen in das Standbein integrierten Schalter (8) zur Verriegelung und Entriegelung der Fußträgers (6) gegenüber dem Standbein (5) aufweist.

6. Tisch-Einheit nach einem der vorhergehenden Ansprüche, wobei das Standbein (5) einen drehbaren Querträger (9) aufweist, der durch Drehung gegenüber dem Standbein (5) mit dem Verbindungselement (3) verbindbar ist.

7. Tisch-Einheit nach Anspruch 6, wobei der Querträger (9) über eine Rastverbindung in genau zwei Winkelpositionen gegenüber dem Standbein (5) lösbar fixierbar ist.

8. Tisch-Einheit nach einem der vorhergehenden Ansprüche, wobei die Tischplatte (2) über eine weitere Verriegelungsvorrichtung (10) in einer rechtwinkligen Winkelposition zum Standbein (5) arretierbar ist.
